# EUROPÄISCHE PATENTSCHRIFT

(11) **EP 2 110 356 B1**
(45) Veröffentlichungstag und Bekanntmachung des Hinweises auf die Patenterteilung: **13.06.2012**
(21) Anmeldenummer: 09157729.6
(22) Anmeldetag: 09.04.2009
(51) Int. Cl.: B65H 29/60, B65H 29/66

(54) **Vorrichtung und Verfahren zum Transport von Gegenständen über sich kreuzende Transportpfade**
Device and method of transporting sensitive goods over criss-crossing transport paths
Dispositif et procédé de transport d'objets par des chemins de transports croisés

(30) Priorität: 15.04.2008 DE 102008018937
(43) Veröffentlichungstag der Anmeldung: 21.10.2009
(73) Patentinhaber: Siemens Aktiengesellschaft, 80333 München (DE)
(72) Erfinder: Berdelle-Hilge, Dr. Peter, 78464, Konstanz (DE)

(56) Entgegenhaltungen:
- EP-A2- 0 923 997
- WO-A1-2009/015503
- DE-B3- 10 305 847
- US-A- 4 552 349

## Beschreibung

Die Erfindung betrifft eine Vorrichtung und ein Verfahren zum Transport von Gegenständen über sich kreuzende Transportpfade.

Eine Vorrichtung mit den Merkmalen des Oberbegriffs des Anspruchs 1 und ein Verfahren mit den Merkmalen des Oberbegriffs des Anspruchs 9 sind aus WO 2006/110486 A2 bekannt. Eine Einrichtung zum vorsortieren von Postsendungen mit mehreren Transportpfaden wird auch in DE 102004056696 B4 beschrieben.

In US 4,552,349 werden eine Vorrichtung und ein Verfahren zum Transport von Gegenständen beschrieben ("packaging grid"). Die dort beschriebene Vorrichtung stellt Kunden individuell Druckerzeugnisse zusammen ("customer packages"). Die Vorrichtung umfasst mehrere parallel angeordnete "receiving conveyors 10a - 10f" sowie mehrere "gripping conveyors 20a - 20j". Flussaufwärts von den "receiving conveyors 10a - 10f" ist ein "newspaper feeding means 80" angeordnet, welches ein fertiges Druckerzeugnis ("newspaper") in die "receiving conveyor 10a - 10f" einspeist. Zwei Hochgeschwindigkeits-Druckmaschinen ("high-speed presses") versorgen eine "first feeding station 82" und eine "second feeding station 86" mit Druckerzeugnissen. Diese "feeding stations 82 - 86" leiten die Druckerzeugnisse, z. B. Zeitungen, an zwei "feed dividing means 84, 88" weiter. Diese "feed dividing means 84 , 88" verteilen die Druckerzeugnisse auf die "receiving conveyors 10a - 10f". Fig. 4 veranschaulicht, wie zugeführte Druckerzeugnisse in "gripping pockets" verbracht werden.

Ein Druckerzeugnis wird also von den Druckmaschinen über die "feeding stations 82, 86" und die "feeding means 84, 88" zu den "receiving conveyors 10a - 10 f" transportiert. Die "receiving conveyors 10a - 10f" transportieren Druckerzeugnisse an "reject stations 100a - 100f" vorbei, wo unvollständige und fehlerhafte Druckerzeugnisse aussortiert werden, und dann zu "wrapping means 110" und dann zu "labeling means 120".

Die "gripping conveyors 20a - 20j" sind senkrecht zu den und oberhalb der "receiving conveyors 10a - 10f" angeordnet. Druckerzeugnisse werden von "sources of printed products 22a - 22j" zu den "gripping conveyors 20a - 20j" zugeführt. Die "receiving conveyors 20a - 20j" umfassen Endlos-Förderbänder, vgl. Fig. 1. Greifwerkzeuge ("grippers 30") greifen ein Druckerzeugnis auf einem "gripping conveyor 20a - 20j" und verbringen das Druckerzeugnis auf einen ausgewählten und darunter befindlichen "receiving conveyor 10a - 10f". Mittels der "gripping conveyors 20a - 20j" lässt sich ein Druckerzeugnis von den "sources 20a - 22j" zu einer "package receiving area" umleiten, nämlich zunächst zu einem "receiving conveyor 10a - 10f" und dann zu dem "wrapping and labeling means". Dadurch lassen sich "customer packages" zusammenstellen.

In DE 103 05 847 B3 wird eine Sortieranlage für flache Postsendungen beschrieben. Die Sortieranlage besitzt drei Sendungspufferspeicher 1 mit jeweils einer Endlos-Förderschleife. In dieser Endlos-Förderschleife werden Speichertaschen entlang einer Endlos-Förderbahn transportiert. Eingabeeinheiten 2 vereinzeln zu sortierende flache Postsendungen. Mehrere Beladestationen 7 verbringen vereinzelte und aufrecht stehende flache Postsendungen in jeweils einer Speichertasche 10. Diese Speichertasche 10 wird entlang der Endlos-Förderschleife transportiert. Unterhalb der drei Endlos-Förderschleifen der drei Sendungspufferspeicher 1 verläuft eine Transportbahn 9, auf der nach oben offene Behälter 12 transportiert werden. Eine Speichertasche 10 mit einer Postsendung 11 wird oberhalb eines Behälters 12 auf der Transportbahn 9 verbracht und geöffnet. Die Postsendung 11 gleitet aus der geöffneten Speichertasche 10 nach unten in den Behälter 12 auf der Transportbahn 9, vgl. Fig. 2. Zwei Ein- und Ausschleusvorrichtungen 16 schleusen leere Behälter 12 auf die Transportbahn 9 ein und füllen gefüllte Behälter 12 ebenfalls schräg von der Transportbahn 9 ab, vgl. Fig. 3.

Fig. 1 von EP 923997 A2 zeigt eine Sortieranlage für flache Postsendungen. Mehrere "stream forming devices 8" erzeugen Gruppen von sich teilweise überlappenden Postsendungen. Diese Gruppen "lbs" werden in mehrere "transport modules 5" eingespeist. Jedes "transport module 5" hat einen "transport path 5p" und einen "inlet 5i" und einen "outlet 5o". Jedes "outlet 5o" speist eine Gruppe in eine "intake zone 14" ein. Diese "intake zone 14" gehört zu einem "loop transport system 12", welches Gruppen "lbs" auf eine geschlossene Förderbahn in eine Richtung transportiert, und zwar in Fig. 1 entgegen des Uhrzeigersinns. Eine "output zone 16" verteilt Gruppen "lbs" auf die "inlets 20i" von "transport modules 20" auf. Jedes "transport module 20" hat außer dem "inlet 20i" weiterhin einen "transport path 20p" und einen "outlet 20o". Jedes "outlet 20o" ist mit dem "inlet 22i" eines weiteren "transport modules 22" verbunden. Vom "outlet 22i" dieses "transport modules 22" wird eine Gruppe "lbs" von überlappenden Postsendungen zu einer "further postal processing device 27" transportiert. Zwei solche "postal processing devices 27" arbeiten parallel. Eine "electronic unit 7" steuert diese Anordnung an und erhält Statusmeldungen von den "transport modules 5, 20, 22" und dem "loop transport system 12".

In der nachveröffentlichten Offenlegungsschrift WO 2009/015503 A1 wird eine Anordnung zum Zusammenstellen von Gruppen flacher Gegenstände beschrieben. Diese Anordnung umfasst drei parallel arbeitende Gruppenförderer 1.1, 1.2, 1.3, welche Gegenstände in eine Förderrichtung F transportieren. Drei Zuführförderer 2.1, 2.2, 2.3 führen Gegenstände in eine Zuführrichtung Z zu, wobei Z senkrecht auf F steht, vgl. Fig. 1. Insgesamt werden 3*3=9 Übergabestellen gebildet. Fig. 5 zeigt eine Abwandlung, in der die Zuführförderer 2.1, 2.2 Gegenstände schräg auf die Gruppenförderer 1.1, 1.2, 1.3 zu transportieren. Fig. 7 zeigt eine weitere Abwandlung, bei der ein einziger Zuführförderer drei Gruppenförderer bedient.

In WO 2006/110486 A2 wird eine Sortieranlage für Postsendungen mit mehreren "feeding stations" und mehreren "sorters" beschrieben. Jede "feeding station" ist mit jedem "sorter" verbunden. Vorzugsweise werden flache Postsendungen in Speichertaschen transportiert.

In DE 10 2004 056 696 B4 wird eine Einrichtung beschrieben, die flache Postsendungen vorsortiert. Diese Einrichtung hat mehrere Eingänge, um Ströme von Postsendungen zuzuführen, und mehrere Ausgänge, welche Postsendungen zu Sortierendstellen führen. Fig. 1 zeigt eine Anordnung mit drei Eingängen E1, E2, E3 und drei Ausgängen A1, A2, A3 zu drei Sortiersegmenten 1, 2, 3. Jeder Eingang E1, E2, E3 ist über ein Verbindungssystem mit jedem Ausgang A1, A2, A3 verbunden. Das Verbindungssystem umfasst mehrere Weichen W11 bis W33, mehrere Zusammenführungen Z11 bis Z33, mehrere Kreuzungen KZ1-KW1 bis KZ6-KW6.

In DE 196 16 231 A1 wird ein Verfahren zum Steuern des Materialflusses von Bauteilen beschrieben. Der Materialfluss für ein Bauteil 1 umfasst die Schritte Reinigung 5, Kontrolle 9, Entscheidung über Freigabe 11 anhand eines vorgegebenen Sollwerts 13. Ein nicht freigegebenes Bauteil 1 durchläuft erneut diesen Prozess. Ein freigegebenes Bauteil 1 gelangt in ein Materiallager 2.

Der Erfindung liegt die Aufgabe zugrunde, eine Vorrichtung mit den Merkmalen des Oberbegriffs des Anspruchs 1 und ein Verfahren mit den Merkmalen des Oberbegriffs des Anspruchs 8 bereitzustellen, die einen Rückstau von transportierten Gegenständen in einem Eingangs-Transportpfad verhindert.

Die Aufgabe wird durch eine Vorrichtung mit den Merkmalen des Anspruchs 1 und ein Verfahren mit den Merkmalen des Anspruchs 8 gelöst. Vorteilhafte Ausgestaltungen sind in den Unteransprüchen angegeben.

Die lösungsgemäße Vorrichtung umfasst
- mindestens zwei Verarbeitungseinrichtungen zum Verarbeiten der Gegenstände,
- mindestens eine Vorbehandlungseinrichtung zum Vorbehandeln der Gegenstände,
- ein Verbindungssystem,
- für jede Verarbeitungseinrichtung jeweils einen Ausgangs-Transportpfad,
- für jede Vorbehandlungseinrichtung jeweils einen Eingangs-Transportpfad und
- für jeden Eingangs-Transportpfad jeweils einen Rückführungspfad mit einem Anfang und einem Ende.

Jeder Ausgangs-Transportpfad ist dazu ausgestaltet, Gegenstände vom Verbindungssystem zur zugeordneten Verarbeitungseinrichtung zu transportieren. Jeder Eingangs-Transportpfad ist dazu ausgestaltet, Gegenstände von der zugeordneten Vorbehandlungseinrichtung zum Verbindungssystem zu transportieren. Das Verbindungssystem verbindet jeden Eingangs-Transportpfad mit jedem Ausgangs-Transportpfad, und zwar dergestalt, dass ein Gegenstand von jeder Vorbehandlungseinrichtung zu jeder Verarbeitungseinrichtung transportierbar ist.

Der Rückführungspfad-Anfang ist mit dem zugeordneten Eingangs-Transportpfad verbunden. Das Rückführungspfad-Ende ist mit mindestens einem der Eingangs-Transportpfade verbunden. Diese Verbindungen sind dergestalt ausgestaltet, dass der Rückführungspfad-Anfang flussabwärts vom Verbindungssystem und das Rückführungspfad-Ende flussaufwärts vom Verbindungssystem angeordnet sind.

Die lösungsgemäße Vorrichtung vermeidet Rückstaus in einem Eingangs-Transportpfad. Ein Gegenstand, der sich rückstauen würden, weil er nicht in den jeweiligen Ausgangs-Transportpfad gelenkt werden kann, wird stattdessen in einen Rückführungspfad geleitet. Möglich ist, dass der Gegenstand wieder flussaufwärts in denjenigen Eingangs-Transportpfad eingeschleust wird, in dem er bereits war. Möglich ist auch, dass der Gegenstand über den Rückführungspfad in einen anderen Eingangs-Transportpfad geleitet wird.

Der Rückführungspfad wird insbesondere dann verwendet, wenn das Verbindungssystem vollständig mit Gegenständen gefüllt ist und daher keine weiteren Gegenstände aufnehmen kann. In diesem Fall werden die Gegenstände am Verbindungssystem vorbei zum Anfang eines Rückführungspfads und über diesen zurück zu einem Eingangs-Transportpfad transportiert. Dadurch wird ein Rückstau von Gegenständen auf dem Eingangs-Transportpfad vermieden.

Der Rückführungspfad führt zu einem zusätzlichen Eingangs-Transportpfad. Dieser ist nicht mit einer Vorbehandlungseinrichtung verbunden, sondern führt vom Ende des Rückführungspfads zum Verbindungssystem. Dieser zusätzliche Eingangs-Transportpfad entlastet diejenigen Eingangs-Transportpfade, die von einer Vorbehandlungseinrichtung zum Verbindungssystem führen.

Ein Gegenstand wird über einen zusätzlichen Eingangs-Transportpfad zum Verbindungssystem transportiert. Dieser Eingangs-Transportpfad ist nicht mit einer Vorbehandlungseinrichtung verbunden. Vielmehr mündet jeder Rückführungspfad in diesen zusätzlichen Eingangs-Transportpfad ein.

Vorzugsweise wird zusätzlich die Möglichkeit berücksichtigt, dass eine Verarbeitungseinrichtung ein Gegenstand nicht bearbeiten kann, wobei der Gegenstand auf einem Ausgangs-Transportpfad zu dieser Verarbeitungseinrichtung transportiert wird. Um dies zu berücksichtigen, wird der Gegenstand vom Ausgangs-Transportpfad in einen zusätzlichen Rückführungspfad umgeleitet. Dieser zusätzliche Rückführungspfad mündet in den zusätzlichen Eingangs-Transportpfad. Ein Gegenstand, den die Verarbeitungseinrichtung nicht bearbeiten kann, wird vom Ausgangs-Transportpfad, der zu dieser Verarbeitungseinrichtung führt, über den zusätzlichen Rückführungspfad und den zusätzlichen Eingangs-Transportpfad wieder zum Verbindungssystem transportiert.

Im Folgenden wird die Erfindung anhand eines Ausführungsbeispiels beschrieben. Dabei zeigen:
- Fig. 1: eine schematische Darstellung der Sortieranlage;
- Fig. 2: eine Stapelbildungseinrichtung.

Im Ausführungsbeispiel sind die Gegenstände flache Postsendungen (Briefe, Postkarten, Zeitschriften u. ä.), die an vorgegebene Zustelladressen zu transportieren sind. Jede Postsendung ist mit Angaben über ihre jeweilige Zustelladresse versehen.

Die Vorrichtung ist im Ausführungsbeispiel eine Sortieranlage für diese Postsendungen. Fig. 1 zeigt schematisch diese Sortieranlage, die folgende Bestandteile umfasst:
- zwei Vorbehandlungseinrichtungen V-1, V-2,
- zwei Verarbeitungseinrichtungen B-1, B-2,
- mehrere Transportpfade und
- eine Vielzahl von Ausgabeeinrichtungen, die in Fig. 1 nicht gezeigt werden.

Die Erfindung lässt sich in gleicher Weise in einer Sortieranlage mit mehr als zwei Vorbehandlungseinrichtungen oder mit mehr als zwei Verarbeitungseinrichtungen anwenden. Vorzugsweise umfasst sie pro Vorbehandlungseinrichtung jeweils einen Eingangs-Transportpfad und pro Verarbeitungseinrichtung jeweils einen Ausgangs-Transportpfad.

In Fig. 1 sind Einmündungspunkte durch Kreise und Weichen durch Rauten angedeutet. Sich kreuzende Pfade haben keine Verbindung zueinander. Die Richtung, in der Postsendungen in einem Pfad transportiert werden, ist durch einen Pfeil gekennzeichnet. Rückführungspfade sind gestrichelt dargestellt, regulär benutzte Transportpfade durch durchgezogene Linien.

Die Postsendungen werden in Stapeln angeliefert. Jede Vorbehandlungseinrichtung V-1, V-2 führt folgende Schritte durch:
- Sie sortiert nicht maschinenfähige Postsendungen aus.
- Sie richtet die Postsendungen eines Stapels an zwei Kanten aus.
- Sie vereinzelt die Postsendungen des Stapels quer zur Stapelrichtung der flachen Postsendungen, so dass durch das Vereinzeln eine Abfolge von Postsendungen gebildet wird, die zueinander beabstandet sind.

Jede Vorbehandlungseinrichtung V-1, V-2 umfasst also eine sogenannte Stoffeingabe ("feeder").

Jede Verarbeitungseinrichtung B-1, B-2 führt folgende Schritte durch:
- Sie ermittelt die Zustelladresse jeder Postsendung, z. B. indem sie die Adresse per "Optical Character Recognition" (OCR) liest oder indem sie durch einen Datenbankzugriff die Zustelladresse ermittelt, die zuvor gelesen und abgespeichert wurde.
- Sie löst einen Weitertransport der Postsendungen zu derjenigen Ausgabeeinrichtung aus, die der ermittelten Zustelladresse zugeordnet ist.

In einer alternativen Ausgestaltung wird die Sortieranlage dazu eingesetzt, um Postsendungen erneut zu verarbeiten und zu sortieren, deren Zustelladressen bereits gelesen worden sind. Jede Vorbehandlungseinrichtung V-1, V-2 umfasst zusätzlich zum Vereinzeler eine Ermittlungseinrichtung, die die bereits gelesene Zustelladresse ermittelt. Beispielsweise liest die Ermittlungseinrichtung ein Strichmuster auf der Postsendung, das die Zustelladresse codiert. Oder die Ermittlungseinrichtung misst Merkmale der Postsendung und ermittelt die abgespeicherte Zustelladresse mit Hilfe eines Verfahrens, das z. B. aus DE 4000603 C2 unter der Bezeichnung Fingerprint bekannt ist.

Jede Verarbeitungseinrichtung B-1, B-2 fungiert als Sortierer und umfasst eine Menge von Ausgabeeinrichtungen. Sie lenkt die erhaltenen Postsendungen abhängig von der ermittelten Zustelladresse in eine ihrer Ausgabeeinrichtungen um.

Die Sortieranlage besitzt in beiden Ausgestaltungen zwei Eingangs-Transportpfade E-1, E-2, zwei Ausgangs-Transportpfade A-1, A-2, zwei Rückführungspfade R-1, R-2 und ein Verbindungssystem. Die Eingangs-Transportpfade E-1, E-2 führen zum Verbindungssystem hin, die Ausgangs-Transportpfade A-1, A-2 vom Verbindungssystem weg. Der Rückführungspfad R-1 ist dem Eingangs-Transportpfad E-1 zugeordnet, der Rückführungspfad R-2 dem Eingangs-Transportpfad E-2.

Der Eingangs-Transportpfad E-1 führt von der Vorbehandlungseinrichtung V-1 zu den beiden Ausgangs-Transportpfaden A-1 und A-2. Die Weiche W-11 lenkt eine Postsendung wahlweise in den Ausgangs-Transportpfad A-1 um oder belässt sie auf dem Eingangs-Transportpfad E-1. Die Weiche W-12 lenkt eine Postsendung wahlweise in den Ausgangs-Transportpfad A-2 um oder in den zugeordneten Rückführungspfad R-1.

In den Ausgangs-Transportpfad A-1 gelangen zunächst Postsendungen aus dem Eingangs-Transportpfad E-1. Im Einmündungspunkt K-9 gelangen Postsendungen aus dem Eingangs-Transportpfad E-2 in den Ausgangs-Transportpfad A-1, im Einmündungspunkt K-10 Postsendungen aus dem zusätzlichen Eingangs-Transportpfad E-3. Die Postsendungen durchlaufen anschließend einen Vereinzeler Ve-1, der weiter unten beschrieben wird. Eine Weiche W-15 schleust entweder Postsendungen aus dem Ausgangs-Transportpfad A-1 in den unten erwähnten zusätzlichen Rückführungspfad R-3 aus oder belässt sie im Ausgangs-Transportpfad A-1

Der Rückführungspfad R-1 beginnt hinter der Weiche W-3. In einer Ausführungsform endet der Rückführungspfad R-1 im Einmündungspunkt K-1, führt also wieder zum Eingangs-Transportpfad E-1 zurück. In einer anderen Ausgestaltungsform endet der Rückführungspfad R-1 im Einmündungspunkt K-2, führt also zu dem anderen Eingangs-Transportpfad E-2.

In Fig. 1 wird eine bevorzugte Ausführungsform gezeigt. Die Vorrichtung hat einen zusätzlichen Eingangs-Transportpfad E-3 zum Zuführen von rückgeführten Postsendungen. Dieser zusätzliche Eingangs-Transportpfad E-3 ist nicht direkt mit einer Vorbehandlungseinrichtung V-1 oder V-2 verbunden. Weiterhin umfasst die Vorrichtung einen Verbindungspfad X-1 zwischen dem Rückführungspfad R-1 und dem Eingangs-Transportpfad E-1. Eine Weiche W-1 im Rückführungspfad R-1 lenkt eine rückgeführte Postsendung entweder in den Verbindungspfad X1, über den sie in den Eingangs-Transportpfad E-1 gelangt, oder belässt sie auf dem Rückführungspfad R-1, über den die Postsendung auf den zusätzlichen Eingangs-Transportpfad E-3 gelangt. Der Rückführungspfad R-1 beginnt also in der Weiche W-3 und endet im Einmündungspunkt K-5.

Der zusätzliche Eingangs-Transportpfad E-3 beginnt im Beispiel von Fig. 1 im Einmündungspunkt K-5. Er führt über die Einmündungspunkte K-4 und K-6 und die Weiche W-6 zur Weiche W-7. Im Einmündungspunkt K-4 mündet der Rückführungspfad R-2 in den zusätzlichen Eingangs-Transportpfad E-3, im Einmündungspunkt K-6 der weiter unten beschriebene zusätzliche Rückführungspfad R-3. Die Weiche W-6 schleust eine Postsendung entweder in den Ausgangs-Transportpfad A-1 oder belässt die Postsendung auf dem zusätzlichen Eingangs-Transportpfad E-3. Die Weiche W-7 schleust eine Postsendung entweder in den Ausgangs-Transportpfad A-2 oder belässt die Postsendung auf dem zusätzlichen Eingangs-Transportpfad E-3. Eine Postsendung, die weder auf den Ausgangs-Transportpfad A-1 noch auf den Ausgangs-Transportpfad A-2 ausgeschleust wird, gelangt in einen Ausgabebehälter N-2 ("Notausgang"). Diese Postsendung lässt sich dann nicht maschinell verarbeiten oder wurde fehlgeleitet. Aus dem Ausgabebehälter N-2 wird sie entnommen und manuell weiterverarbeitet.

Weiterhin hat die Sortieranlage von Fig. 1 einen zusätzlichen Rückführungspfad R-3. Auf diesem zusätzlichen Rückführungspfad R-3 werden Postsendungen rückgeführt, die durch flussaufwärts gelegene Vereinzeler nicht korrekt vereinzelt wurden. Zu diesen Vereinzelern gehören die Vereinzeler der Vorbehandlungseinrichtungen V-1 und V-2 sowie die Vereinzeler Ve-1 und Ve-2 auf den beiden Ausgangs-Transportpfaden A-1 und A-2. Der zusätzliche Rückführungspfad R-3 ist so weit flussabwärts angeordnet, dass er alle diese nicht vereinzelten Postsendungen noch aufnehmen kann, bevor diese eine Verarbeitungseinrichtung B-1, B-2 erreichen. Der Rückführungspfad beginnt in der Weiche W-9 und führt über den Einmündungspunkt K-3 zum Einmündungspunkt K-6, wo der zusätzliche Rückführungspfad R-3 in den zusätzlichen Eingangs-Transportpfad E-3 mündet.

Die Weiche W-15 lenkt eine Postsendung wahlweise in den zusätzlichen Rückführungspfad R-3 oder belässt die Postsendung auf dem Ausgangs-Transportpfad A-1, von wo sie zur Verarbeitungseinrichtung B-1 transportiert wird.

Der Eingangs-Transportpfad E-2 führt von der Vorbehandlungseinrichtung V-2 zu den beiden Ausgangs-Transportpfaden A-1 und A-2. Die Weiche W-4 lenkt eine Postsendung wahlweise in den Ausgangs-Transportpfad A-1 um oder belässt sie auf dem Eingangs-Transportpfad E-2. Die Weiche W-13 lenkt eine Postsendung wahlweise in den Ausgangs-Transportpfad A-2 um oder in den zugeordneten Rückführungspfad R-2. Eine Postsendung, die auf dem Eingangs-Transportpfad E-2 verbleibt und weder in den Ausgangs-Transportpfad A-1 noch den Rückführungspfad R-2 umgelenkt wird, gelangt im Einmündungspunkt K-7 in den Ausgangs-Transportpfad A-2.

Dem Eingangs-Transportpfad E-2 ist der Rückführungspfad R-2 zugeordnet, der in der Weiche W-5 beginnt und zum Einmündungspunkt K-4 führt. Die Weiche W-2 leitet entweder eine Postsendung in den Verbindungspfad X-2, der zum Eingangs-Transportpfad E-2 führt, um oder belässt die Postsendung im Rückführungspfad R-2. Im Einmündungspunkt K-4 gelangt die Postsendung in den zusätzlichen Eingangs-Transportpfad E-3.

In den Ausgangs-Transportpfad A-2 gelangen zunächst Postsendungen aus dem Eingangs-Transportpfad E-1. Im Einmündungspunkt K-7 gelangen Postsendungen aus dem Eingangs-Transportpfad E-2 in den Ausgangs-Transportpfad A-2, im Einmündungspunkt K-8 Postsendungen aus dem zusätzlichen Eingangs-Transportpfad E-3. Die Postsendungen durchlaufen anschließend einen Vereinzeler Ve-2, der weiter unten beschrieben wird. Eine Weiche W-9 schleust entweder Postsendungen aus dem Ausgangs-Transportpfad A-1 in den unten erwähnten zusätzlichen Rückführungspfad R-3 aus oder belässt sie im Ausgangs-Transportpfad A-1

Eine Weiche W-10 leitet nicht maschinenfähige oder fehlgeleitete Postsendungen in den Ausgangsbehälter N-1 ("Notausgang") um. Eine Weiche W-8 leitet Postsendungen auf einen Verbindungspfad zu einer weiteren Verarbeitungseinheit VCS um. Im Ausführungsbeispiel leitet die Weiche W-8 solche Postsendungen auf dem zusätzlichen Eingangs-Transportpfad E-3 um, deren Adressen nicht automatisch entziffert werden können und deren daher manuell in einer Videocodierstation VCS gelesen und eingegeben werden.

Die Sortieranlage weist außerdem verschiedene Pufferspeicher auf. Im Rückführungspfad E-1 befinden sich zwei Pufferspeicher P-1 und P-2. Der Pufferspeicher P-1 befindet sich flussaufwärts von der Weiche W-1, der Pufferspeicher P-2 flussabwärts von der Weiche W-1. Dadurch vermag der Pufferspeicher P-1 sowohl Postsendungen für den Verbindungspfad X-1 als auch solche, die im Rückführungspfad E-1 verbleiben, aufzunehmen. Entsprechend befinden sich im Rückführungspfad E-2 zwei Pufferspeicher P-3 und P-4, die flussaufwärts bzw. flussabwärts von der Weiche W-2 angeordnet sind. Im zusätzlichen Rückführungspfad R-3 befinden sich die beiden Pufferspeicher P-7 und P-6.

Jeder Transportpfad umfasst ein System mit Paaren von gegenüberliegenden Förderbändern oder sonstigen Förderelementen. Jedes Paar von Förderbändern vermag eine flache Postsendung temporär zwischen den Förderbändern einzuklemmen und dadurch zu transportieren, dass die gegenüberliegenden Förderbänder sich mit gleicher Geschwindigkeit drehen. Möglich ist, dass Förderbänder unterschiedlicher Paare sich mit verschiedenen Geschwindigkeiten drehen.

Sowohl die Eingangs-Transportpfade E-1, E-2 als auch die Ausgangs-Transportpfade A-1, A-2 und die Rückführungspfade R-1, R-2 sind in der gerade beschriebenen Weise ausgestaltet.

In einer Ausführungsform umfasst das Verbindungssystem eine Endlos-Fördereinrichtung, die mit allen Eingangs-Transportpfaden und Ausgangs-Transportpfaden verbunden ist. Eine Postsendung wird vom Eingangs-Transportpfad in die Endlos-Fördereinrichtung transportiert und verbleibt in dieser, bis sie einen passenden Ausgangs-Transportpfad erreicht hat und dieser die Postsendung aufnehmen kann.

Im Ausführungsbeispiel umfasst das Verbindungssystem hingegen Stapelbildungseinrichtungen. Diese Stapelbildungseinrichtungen schieben jeweils mehrere Postsendungen aus dem einmündenden Eingangs-Transportpfad zu einem Kleinstapel zusammen und transportieren den Kleinstapel in den jeweiligen Ausgangs-Transportpfad. Dadurch nehmen die Postsendungen weniger Platz - gesehen in Transportrichtung - weg als wenn sie beabstandet hintereinander transportiert werden würden.

In Fig. 1 werden folgende Stapelbildungseinrichtungen gezeigt:
- Die Stapelbildungseinrichtung S-1 verbindet den Eingangs-Transportpfad E-1 mit dem Ausgangs-Transportpfad A-1.
- Die Stapelbildungseinrichtung S-2 verbindet den Eingangs-Transportpfad E-1 mit dem Ausgangs-Transportpfad A-2.
- Die Stapelbildungseinrichtung S-3 verbindet den Eingangs-Transportpfad E-2 mit dem Ausgangs-Transportpfad A-1.
- Die Stapelbildungseinrichtung S-4 verbindet den Eingangs-Transportpfad E-2 mit dem Ausgangs-Transportpfad A-2.
- Die Stapelbildungseinrichtung S-5 verbindet den zusätzlichen Eingangs-Transportpfad E-3 mit dem Ausgangs-Transportpfad A1.
- Die Stapelbildungseinrichtung S-6 verbindet den zusätzlichen Eingangs-Transportpfad E-3 mit dem Ausgangs-Transportpfad A-2.

Entsprechend enthält die Sortieranlage des Ausführungsbeispiels mehrere Vereinzeler, die aus jedem Kleinstapel wieder einen Strom einzelner, voneinander beabstandeter Postsendungen macht. In Fig. 1 werden folgende beiden Vereinzeler gezeigt:
- Der Vereinzeler F1 ("feeder") vereinzelt Kleinstapel auf dem Ausgangs-Transportpfad A-1. Er ist flussabwärts von den Eingangs-Transportpfaden E-1 und E-2 und flussabwärts vom zusätzlichen Eingangs-Transportpfad E-3 angebracht, so dass er Kleinstapel aus den drei Eingangs-Transportpfaden E-1, E-2 und E-3 vereinzeln kann. Er ist hingegen flussaufwärts vom zusätzlichen Rückführungspfad R3 angeordnet. Diese Ausgestaltung ermöglicht es, dass Postsendungen über den Rückführungspfad R3 zurückgeführt werden, wenn diese vom Vereinzeler F1 fehlerhaft vereinzelt oder aus anderem Grunde nicht maschinenfähig sind.
- Der Vereinzeler F2 vereinzelt Kleinstapel auf dem Ausgangs-Transportpfad A-2. Er ist ebenfalls flussabwärts von den Eingangs-Transportpfaden E-1, E-2 und E-3 sowie ebenfalls flussaufwärts vom zusätzlichen Rückführungspfad R3 angeordnet.

In jeder Stapelbildungseinrichtung S-1, S-2, ... laufen mindestens zwei aufeinander folgende und vereinzelte Postsendungen ein. Die Stapelbildungseinrichtung schiebt die mindestens zwei Postsendungen so übereinander, dass sie sich wenigstens teilsweise überlappen. Die mindestens zwei überlappenden Postsendungen verlassen als ein erster Kleinstapel die Stapelbildungseinrichtung und werden bis zu der Stelle transportiert, an der der Eingangs-Transportpfad in den Ausgangs-Transportpfad einmündet.

Fig. 2 zeigt beispielhaft eine Ausführungsform einer solchen Stapelbildungseinrichtung am Beispiel von S-1, die E-1 mit A-1 verbindet. In diesem Beispiel werden folgende Fördervorrichtungen gezeigt:
- eine erste Fördervorrichtung FV-1 mit den beiden angetriebenen Endlos-Förderbändern F7 und F8,
- eine zweite Fördervorrichtung FV-2 mit den beiden angetriebenen Endlos-Förderbändern F5 und F6,
- eine dritte Fördervorrichtung FV-3 mit den beiden angetriebenen Endlos-Förderbändern F1 und F4 und
- eine vierte Fördervorrichtung FV-4 mit den beiden angetriebenen Endlos-Förderbändern F2 und F3.

Die erste Fördervorrichtung FV-1 gehört zum Eingangs-Transportpfad E-1 von Fig. 1. Die zweite Fördervorrichtung FV-2 ist ein Bestandteil der Stapelbildungseinrichtung S-1. Die dritte Fördervorrichtung FV-3 und die vierte Fördervorrichtung FV-4 liegen im Ausgangs-Transportpfad A-1.

In dem Ausgangs-Transportpfad A-1 wird bereits eine Abfolge von Postsendungen transportiert, vorzugsweise in Form von weiteren Kleinstapeln, zwischen denen jeweils eine Lücke auftritt. Diese Kleinstapel stammen z. B. von anderen einmündenden Transportpfaden. Der erste Kleinstapel ist in eine Lücke zwischen Postsendungen in den Ausgangs-Transportpfad A-1 einzuschleusen. Im Ausgangs-Transportpfad A-1 werden auch einzelne Postsendungen transportiert, z. B. weil diese zu dick sind, um zu einem Kleinstapel zusammengefasst zu werden.

Im Beispiel der Fig. 2 werden im Ausgangs-Transportpfad A-1 ein Kleinstapel St-1 und eine einzelne Postsendung Ps-3 in die Transportrichtung T transportiert. Die beiden Postsendungen Ps-1 und Ps-2 sind zu einem Kleinstapel zusammenzufassen und zwischen dem Kleinstapel St-1 und der weiteren Postsendung Ps-3 zu schleusen. Nach dem Einschleusen sollen die Postsendungen so transportiert werden, dass sowohl zwischen der Postsendung Ps-3 und dem Kleinstapel mit den Postsendungen Ps-1 und Ps-2 als auch zwischen dem Kleinstapel und dem weiteren Kleinstapel St-1 jeweils ein Abstand auftritt.

Mit Hilfe einer Lichtschranke Li im Eingangs-Transportpfad E-1 wird die Länge des einzuschleusenden ersten Kleinstapels ermittelt. Mittels einer weiteren Lichtschranke, die im Ausgangs-Transportpfad A-1 angeordnet ist, wird ermittelt, wie groß eine Lücke zwischen zwei aufeinander folgenden Postsendungen oder weiteren Kleinstapeln im Ausgangs-Transportpfad A-1 ist.

Der erste Kleinstapel wird dann in die Lücke eingeschleust, wenn seine Länge zuzüglich jeweils eines Mindestabstands zur letzten vorauslaufenden und zur ersten nachfolgenden Postsendung kleiner als die Lücke ist. Ansonsten werden vorzugsweise die nachfolgenden Postsendungen bzw. weiteren Kleinstapel verlangsamt transportiert oder sogar zeitweise gestoppt, während die vorauslaufenden Postsendungen bzw. weiteren Kleinstapel mit gleicher oder sogar zeitweise vergrößerter Geschwindigkeit transportiert werden. Dadurch wird die Lücke verlängert, so dass der erste Kleinstapel eingeschoben werden kann.

Im Folgenden wird die Arbeit der Stapelbildungseinrichtung im einmündenden Transportpfad detaillierter unter Bezug auf Fig. 2 beschrieben.

Die Stapelbildungseinrichtung, die in Fig. 2 gezeigt wird, umfasst die Förderbänder F5 und F6 und die Rollen, um die diese beiden Förderbänder F5 und F6 geführt sind. Der einmündende Transportpfad wird u. a. von den Förderbändern F7 und F8 gebildet. Dieser Transportpfad mündet in einen weiteren Transportpfad, nämlich den Ausgangs-Transportpfad A-1, der die Förderbänder F1, F2, F3 und F4 umfasst und in den ein Kleinstapel St-1 transportiert wird.

In einer Ausführungsform werden die Postsendungen umgelenkt, während sie die Stapelbildungseinrichtung durchlaufen. Die Transportrichtung, in die sie transportiert werden, wird also um einen Winkel α geändert, der vorzugsweise zwischen 30 Grad und 60 Grad liegt, z. B. ist er gleich 45 Grad.

Eine vorauslaufende Postsendung Ps-1 wird von einer ersten Fördervorrichtung (Endlos-Förderband und Gegen-Förderelement) in die alte Transportrichtung transportiert, und zwar so weit, bis die Postsendung Ps-1 von einer zweiten Fördervorrichtung FV-2 gefasst wird. Diese erste Fördervorrichtung FV-1 umfasst im Beispiel von Fig. 2 die Förderbänder F7 und F8. Eine zweite Fördervorrichtung FV-2 umfasst die Förderbänder F7 und F8. Die zweite Fördervorrichtung FV-2 lenkt die Postsendung Ps-1 um den Winkel α in die neue Förderrichtung um und transportiert die Postsendung Ps-1 noch so weit, dass sie nicht mehr von der ersten Fördervorrichtung FV-1 (mit F7 und F8) gefasst wird. Anschließend stoppt oder verlangsamt die erste Fördervorrichtung FV-1 den weiteren Transport der vorauslaufenden Postsendung Ps-1. Hierfür ist es erforderlich, dass die Postsendung Ps-1 nicht mehr von der ersten Fördervorrichtung FV-1 gefasst wird, denn sie würde ansonsten von den beiden Fördervorrichtungen FV-1 und FV-2 gestaucht werden.

Die erste Fördervorrichtung FV-1 transportiert eine nachfolgende Postsendung Ps-2 so weit, bis sie schräg auf die gestoppte vorauslaufende Postsendung Ps-1 trifft. Die vorauslaufende Postsendung Ps-1 liegt während des Stoppens - gesehen in der alten Transportrichtung - vor einem Endlos-Förderband F6 der zweiten Fördervorrichtung FV-6. Dadurch kann die auftreffende nachfolgende Postsendung Ps-2 nicht die gestoppte vorauslaufende Postsendung Ps-1 beim Auftreffen verbiegen, sondern wird umgelenkt, weil die erste Fördervorrichtung die nachfolgende Postsendung weiterhin in die alte Transportrichtung transportiert, bis die zweite Fördervorrichtung die nachfolgende Postsendung gefasst hat.

Die zweite Fördervorrichtung fasst die vorauslaufende und die nachfolgende Postsendung. Diese überlappen sich nunmehr wenigstens teilweise. Dadurch ist ein Kleinstapel bestehend aus der vorauslaufenden Postsendung Ps-1 und der nachfolgenden Postsendung Ps-2 gebildet. Die Stapelbildungseinrichtung transportiert diesen Kleinstapel in die neue Transportrichtung weg, wobei die zweite Fördervorrichtung FV-2 den Kleinstapel mit Ps-1 und Ps-2 weitertransportiert.

Die Postsendungen sind in aller Regel rechteckig und haben daher jede eine - gesehen in Transportrichtung - vordere Kante. Mittels einer Lichtschranke Li im Eingangs-Transportpfad E-1 wird gemessen, zu welchem Zeitpunkt die Vorderkante der vorauslaufenden Postsendung und zu welchem Zeitpunkt die der nachfolgenden Postsendung die Lichtschranke Li passiert. Die Transportgeschwindigkeiten der beiden Fördervorrichtungen FV-1, FV-2 werden gesteuert und sind daher ebenfalls bekannt. Die zweite Fördervorrichtung FV-2 transportiert die vorauslaufende Postsendung so weit in die neue Transportrichtung, dass sich die Vorderkante in einer definierten Position befindet, wenn die Hinterkante nicht mehr von der ersten Fördervorrichtung gefasst wird. Die Stelle, an der die Vorderkante der nachfolgenden Postsendung auf die gestoppte vorauslaufende Postsendung trifft, hat daher einen bekannten und einstellbaren Mindestabstand 'von der Vorderkante der vorauslaufenden Postsendung. Dieser Abstand ist vorzugsweise so gering wie möglich, damit die Gesamtlänge des Kleinstapels so klein wie möglich ist.

Vorzugsweise misst die Lichtschranke Li im Eingangs- Transportpfad E-1 auch die Zeitpunkte, an denen die Hinterkanten der beiden Postsendungen die Lichtschranke Li passieren. Aus dieser Information und der Transportgeschwindigkeit der ersten Fördervorrichtung Fv-1 und dem oben erwähnten Abstand zwischen der Vorderkante der vorauslaufenden Postsendung Ps-1 der Auftreffstelle wird die Gesamtlänge des nunmehr gebildeten Kleinstapels berechnet.

Die Sortieranlage besitzt weiterhin eine Steuereinrichtung, die Lese- und Schreibzugriff auf einen Datenspeicher aufweist. Im Datenspeicher ist für jede Postsendung jeweils ein Datensatz abgespeichert, der eine interne Kennung der Postsendung, die gelesene Zustelladresse sowie Angaben zu ihrer aktuellen Position umfasst. Die Steuereinrichtung steuert die Förderbänder und Weichen der Anlage, um eine Postsendung abhängig von ihrem Zustand und ihrer Zustelladresse durch die Sortieranlage zu leiten.

### Bezugszeichenliste

| *Bezugszeichen* | *Bedeutung* |
|---|---|
| A-1, A-2 | Ausgangs-Transportpfade |
| B-1, B-2 | Verarbeitungseinrichtungen |
| E-1, E-2 | Eingangs-Transportpfade |
| E-3 | zusätzlicher Eingangs-Transportpfad |
| F1, F2, ... | angetriebene Endlos-Förderbänder |
| FV-1 | erste Fördervorrichtung mit den Endlos-Förderbändern F7 und F8 |
| FV-2 | zweite Fördervorrichtung mit den Endlos-Förderbändern F5 und F6 |
| FV-3 | dritte Fördervorrichtung mit den Endlos-Förderbändern F1 und F4 |
| FV-4 | vierte Fördervorrichtung mit den Endlos-Förderbändern F2 und F3 |
| K-1, K-2, ... | Einmündungspunkte |
| K-1 | Einmündung von X-1 in E-1 |
| K-2 | Einmündung von X-2 in E-2 |
| K-3 | Einmündung von X-3 in R-3 |
| K-4 | Einmündung von R-2 in E-3 |
| K-5 | Einmündung von R-1 in E-3 |
| K-6 | Einmündung von R-3 in E-3 |
| K-7 | Einmündung von S-4 in A-2 |
| K-8 | Einmündung von S-6 in A-2 |
| K-9 | Einmündung von S-3 in A-1 |
| K-10 | Einmündung von S-5 in A-1 |
| Li | Lichtschranke im Eingangs-Transportpfad E-1 |
| N-1, N-2, ... | "Notausgang" - Ausgabebehälter für nicht verarbeitbare Postsendungen |
| P-1, P-2, ... | Pufferspeicher |
| Ps-1 | vorauslaufende Postsendung |
| Ps-2 | nachfolgende Postsendung |
| Ps-3 | Postsendung im Ausgangs-Transportpfad A-1 |
| St-1 | Kleinstapel im Ausgangs-Transportpfad A-1 |
| R-1, R-2 | Rückführungspfade |
| R-3 | zusätzlicher Rückführungspfad |
| S-1, S-2 | Stapelbildungseinrichtung |
| T | Transportrichtung, in der die Postsendungen in einem Transportpfad transportiert werden |
| VCS | Videocodierstation |
| V-1, V-2 | Vorbehandlungseinrichtungen |
| Ve-1, Ve-2 | Vereinzeler in den Ausgangs-Transportpfaden A-1, A-2 |
| W-1, W-2, ... | Weichen |
| W-1 | Weiche in R-1 zum Ausschleusen nach X-1 |
| W-2 | Weiche in R-2 zum Ausschleusen nach X-2 |
| W-3 | Weiche in E-1 zum Ausschleusen nach X-1 |
| W-4 | Weiche in E-2 zum Ausschleusen nach S-3 |
| W-5 | Weiche in E-2 zum Ausschleusen nach R-2 |
| W-6 | Weiche in E-3 zum Ausschleusen nach S-5 |
| W-7 | Weiche in E-3 zum Ausschleusen nach S-6 |
| W-8 | Weiche in E-3 zum Ausschleusen nach VCS |
| W-9 | Weiche in A-2 zum Ausschleusen nach R-3 |
| W-10 | Weiche in E-3 zum Ausschleusen nach N-1 |
| W-11 | Weiche in E-1 zum Ausschleusen nach S-1 |
| W-12 | Weiche in E-1 zum Ausschleusen nach S-2 |
| W-13 | Weiche in E-2 zum Ausschleusen nach S-4 |
| W-15 | Weiche in A-1 zum Ausschleusen nach R-3 |
| X-1, X-2 | Verbindungspfade |

## Patentansprüche

1. Vorrichtung zum Verarbeiten von physikalischen Gegenständen (Ps-1, Ps-2, ...), wobei die Vorrichtung
- mindestens zwei Verarbeitungseinrichtungen (B-1, B-2) zum Verarbeiten der Gegenstände (Ps-1, Ps-2, ...),
- mindestens eine Vorbehandlungseinrichtung (V-1, V-2) zum Vorbehandeln der Gegenstände (Ps-1, Ps-2, ...),
- ein Verbindungssystem (S-1, W-11, S-2, W-3, ...),
- für jede Verarbeitungseinrichtung (B-1, B-2) jeweils einen Ausgangs-Transportpfad (A-1, A-2) und
- für jede Vorbehandlungseinrichtung (V-1, V-2) jeweils einen Eingangs-Transportpfad (E-1, E-2)
umfasst, wobei
- jeder Ausgangs-Transportpfad (A-1, A-2) dazu ausgestaltet ist, Gegenstände (Ps-1, Ps-2, ...) vom Verbindungssystem zur zugeordneten Verarbeitungseinrichtung (B-1, B-2) zu transportieren,
- jeder Eingangs-Transportpfad (E-1, E-2) dazu ausgestaltet ist, Gegenstände (Ps-1, Ps-2, ...) von der zugeordneten Vorbehandlungseinrichtung (V-1, V-2) zum Verbindungssystem zu transportieren,
- das Verbindungssystem jeden Eingangs-Transportpfad (E-1, E-2) mit jedem Ausgangs-Transportpfad (A-1, A-2) dergestalt verbindet, dass ein Gegenstand von jeder Vorbehandlungseinrichtung (V-1, V-2) zu jeder Verarbeitungseinrichtung (B-1, B-2) transportierbar ist,
- die Vorrichtung für jeden Eingangs-Transportpfad (E-1, E-2) jeweils einen Rückführungspfad (R-1, R-2) mit einem Anfang (W-3, W-5) und einem Ende (K-5, K-4) umfasst,
- der Rückführungspfad-Anfang mit dem zugeordneten Eingangs-Transportpfad (E-1, E-2) und das Rückführungspfad-Ende mit mindestens einem der Eingangs-Transportpfade (E-1, E-2) dergestalt verbunden ist,
- dass der Rückführungspfad-Anfang (W-3, W-5) flussabwärts vom Verbindungssystem und das Rückführungspfad-Ende (K-5, K-4) flussaufwärts vom Verbindungssystem angeordnet sind,
**dadurch gekennzeichnet, dass**
die Vorrichtung einen zusätzlichen Eingangs-Transportpfad (E-3) aufweist, der dazu ausgestaltet ist, Gegenstände (Ps-1, Ps-2, ...) zum Verbindungssystem zu transportieren, und
das Ende jedes Rückführungspfads (R-1, R-2) flussaufwärts vom Verbindungssystem in den zusätzlichen Eingangs-Transportpfad (E-3) einmündet.

2. Vorrichtung nach Anspruch 1,
**dadurch gekennzeichnet, dass**
die Vorrichtung einen zusätzlichen Rückführungspfad (R-3) aufweist, der mit jedem Ausgangs-Transportpfad (A-1, A-2) und dem zusätzlichen Eingangs-Transportpfad (E-3) verbunden ist und zum Transport von Gegenständen (Ps-1, Ps-2, ...) ausgestaltet ist,
wobei der zusätzliche Rückführungspfad (R-3) flussaufwärts vom Verbindungssystem in den zusätzlichen Eingangs-Transportpfad (E-3) einmündet.

3. Vorrichtung nach Anspruch 1 oder Anspruch 2,
**dadurch gekennzeichnet, dass**
der zusätzliche Eingangs-Transportpfad (E-3) einen Pufferspeicher (P-5) aufweist,
der flussabwärts von dem Ende jedes Rückführungspfads (R-1, R-2) und flussaufwärts vom Verbindungssystem angeordnet ist und
dazu ausgestaltet ist, Gegenstände (Ps-1, Ps-2, ...) zwischenzuspeichern, die auf dem zusätzlichen Eingangs-Transportpfad (E-3) transportiert werden.

4. Vorrichtung nach einem der Ansprüche 1 bis 3,
**dadurch gekennzeichnet, dass**
mindestens ein Rückführungspfad (R-1, R-2) eine Weiche (W-1, W-2) und einen Verbindungspfad (X-1, X-2) aufweist,
wobei der Verbindungspfad (X-1, X-2) mit demselben Eingangs-Transportpfad (E-1, E-2) wie der Anfang des Rückführungspfads (R-1, R-2) verbunden ist,
der Verbindungspfad (X-1, X-2) flussabwärts vom Verbindungssystem in den Eingangs-Transportpfad (E-1, E-2) einmündet und
die Weiche (W-1, W-2) dazu ausgestaltet ist, einen im Rückführungspfad (R-1, R-2) transportierten Gegenstand (Ps-1, Ps-2, ...) wahlweise auf den zusätzlichen Eingangs-Transportpfad (E-3) oder auf den Verbindungspfad (X-1, X-2) zu leiten.

5. Vorrichtung nach einem der Ansprüche 1 bis 4,
**dadurch gekennzeichnet, dass**
jeder Rückführungspfad (R-1, R-2) zusätzlich einen Pufferspeicher (P-1, P-2, P-3, P-4) aufweist,
der dazu ausgestaltet ist,
Gegenstände (Ps-1, Ps-2, ...) zwischenzuspeichern, die auf dem Rückführungspfad (R-1, R-2) transportiert werden.

6. Vorrichtung nach einem der Ansprüche 1 bis 5,
**dadurch gekennzeichnet, dass**
mindestens ein Eingangs-Transportpfad (E-1, E-2) dazu ausgestaltet ist, die Gegenstände (Ps-1, Ps-2, ...) so zu transportieren, dass zwischen jeweils zwei Gegenständen - gesehen in Transportrichtung - eine Lücke auftritt,
das Verbindungssystem eine Weiche (W-11, W-12, ...) und eine Stapelbildungseinrichtung (S-1, S-2, ...) umfasst,
die Weiche dazu ausgestaltet ist, Gegenstände wahlweise aus dem Eingangs-Transportpfad (E-1, E-2) in die Stapelbildungseinrichtung umzuleiten oder im Eingangs-Transportpfad zu belassen,
die Stapelbildungseinrichtung (S-1, S-2, ...) dazu ausgestaltet ist,
- umgelenkte Gegenstände (Ps-1, Ps-2, ...) so zusammenzuschieben, dass sich mehrere Gegenstände - gesehen senkrecht zur Transportrichtung - wenigstens teilweise überlappen, und
- die überlappenden Gegenstände in einen Ausgangs-Transportpfad zu transportieren.

7. Vorrichtung nach Anspruch 6,
**dadurch gekennzeichnet, dass**
die Vorrichtung zusätzlich einen Vereinzeler (Ve-1, Ve-2) umfasst,
der dazu ausgestaltet ist, Gegenstände (Ps-1, Ps-2, ...), die überlappend im Ausgangs-Transportpfad (A-1, A-2) transportiert werden, so zu vereinzeln, dass nach dem Vereinzeln zwischen ihnen wieder ein Abstand auftritt.

8. Verfahren zum Verarbeiten von physikalischen Gegenständen (Ps-1, Ps-2, ...), mit Hilfe einer Vorrichtung, die
- mindestens zwei Verarbeitungseinrichtungen (B-1, B-2) zum Verarbeiten der Gegenstände (Ps-1, Ps-2, ...),
- mindestens eine Vorbehandlungseinrichtung (V-1, V-2) zum Vorbehandeln der Gegenstände (Ps-1, Ps-2, ...),
- ein Verbindungssystem (S-1; W-11, S-2, W-3, ...),
- für jede Verarbeitungseinrichtung (B-1, B-2) jeweils einen Ausgangs-Transportpfad (A-1, A-2),
- für jede Vorbehandlungseinrichtung (V-1, V-2) jeweils einen Eingangs-Transportpfad (E-1, E-2),
- für jeden Eingangs-Transportpfad (E-1, E-2) jeweils einen Rückführungspfad (R-1, R-2) und
- einen zusätzlichen Eingangs-Transportpfad (E-3) umfasst,
wobei das Verfahren die Schritte umfasst, dass
- für jeden Gegenstand (Ps-1, Ps-2, ...) jeweils eine Verarbeitungseinrichtung ausgewählt wird,
- jeder Gegenstand (Ps-1, Ps-2, ...) von einer Vorbehandlungseinrichtung (V-1, V-2) vorbehandelt wird
- anschließend jeder Gegenstand (Ps-1, Ps-2, ...) über dem dieser Vorbehandlungseinrichtung (V-1, V-2) zugeordneten Eingangs-Transportpfad (E-1, E-2), das Verbindungssystem (S-1, W-11, S-2, W-3, ...) und demjenigen Ausgangs-Transportpfad (A-1, A-2), der der ausgewählten Verarbeitungseinrichtung (B-1, B-2) zugeordnet ist, zur ausgewählten Verarbeitungseinrichtung (B-1, B-2) transportiert wird,
wobei das Verbindungssystem jeden Gegenstand (Ps-1, Ps-2, ...) aus einem Eingangs-Transportpfad (E-1, E-2) in einen Ausgangs-Transportpfad (A-1, A-2) einschleust,
dann, wenn festgestellt wird, dass eine Einschleusung eines Gegenstands (Ps-1, Ps-2, ...) aus einem Eingangs-Transportpfad (E-1, E-2) in einen Ausgangs-Transportpfad (A-1, A-2) aktuell nicht möglich ist,
- der Gegenstand am Verbindungssystem (S-1, W-11, S-2, W-3, ...) vorbei in den Rückführungspfad (R-1, R-2) transportiert wird, der dem Eingangs-Transportpfad (E-1, E-2) zugeordnet ist, und
- in diesem Rückführungspfad (R-1, R-2) zu einem Eingangs-Transportpfad (E-1, E-2) und zum Verbindungssystem (S-1, W-11, S-2, W-3, ...) transportiert oder in den zusätzlichen Eingangs-Transportpfad (E-3) umgelenkt und im zusätzlichen Eingangs-Transportpfad (E-3) zum Verbindungssystem (S-1, W-11, S-2, W-3, ...) transportiert wird.

9. Verfahren nach Anspruch 8,
**dadurch gekennzeichnet, dass**
die Vorrichtung einen zusätzlichen Rückführungspfad (R-3) aufweist und
dann, wenn festgestellt wird, dass ein Gegenstand (Ps-1, Ps-2, ...) nicht von der ausgewählten Verarbeitungseinrichtungen (V-1, V-2) verarbeitet werden kann,
der Gegenstand (Ps-1, Ps-2, ...) aus dem Ausgangs-Transportpfad (A-1, A-2) ausgeschleust und über den zusätzlichen Rückführungspfad (R-3) zum zusätzlichen Eingangs-Transportpfad (E-3) transportiert wird.

## Claims

1. Apparatus for processing physical articles (Ps-1, Ps-2, etc.), wherein the apparatus comprises
- at least two processing arrangements (B-1, B-2) for processing articles (Ps-1, Ps-2, etc.)
- at least one pre-handling arrangement (V-1, V-2) for pre-handling the articles (Ps-1, Ps-2, etc.),
- a connecting system (S-1, W-11, S-2, W-3, etc.),
- for each processing arrangement (B-1, B-2) a respective exit transporting path (A-1, A-2), and
- for each pre-handling arrangement (V-1, V-2) a respective entry transporting path (E-1, E-2),
wherein
- each exit transporting path (A-1, A-2) is configured for transporting articles (Ps-1, Ps-2, etc.) from the connecting system to the associated processing arrangement (B-1, B-2),
- each entry transporting path (E-1, E-2) is configured for transporting articles (Ps-1, Ps-2, etc.) from the associated pre-handling arrangement (V-1, V-2) to the connecting system,
- the connecting system connects each entry transporting path (E-1, E-2) to each exit transporting path (A-1, A-2) such that an article can be transported from each pre-handling arrangement (V-1, V-2) to each processing arrangement (B-1, B-2),
- the apparatus, for each entry transporting path (E-1, E-2), comprises a respective return path (R-1, R-2) with a start (W-3, W-5) and an end (K-5, K-4),
- the return-path start is connected to the associated entry transporting path (E-1, E-2), and the return-path end is connected to at least one of the entry transporting paths (E-1, E-2), such
- that the return-path start (W-3, W-5) is arranged downstream of the connecting system and the return-path end (K-5, K-4) is arranged upstream of the connecting system
**characterized in that**
the apparatus has an additional entry transporting path (E-3) which is configured for transporting articles (Ps-1, Ps-2, etc.) to the connecting system, and
the end of each return path (R-1, R-2) opens out into the additional entry transporting path (E-3) upstream of the connecting system.

2. Apparatus according to Claim 1,
**characterized in that**
the apparatus has an additional return path (R-3) which is connected to each exit transporting path (A-1, A-2) and the additional entry transporting path (E-3) and is configured for transporting articles (Ps-1, Ps-2, etc.),
wherein the additional return path (R-3) opens out into the additional entry transporting path (E-3) upstream of the connecting system.

3. Apparatus according to Claim 1 or Claim 2,
**characterized in that**
the additional entry transporting path (E-3) has a buffer store (P-5),
which is arranged downstream of the end of each return path (R-1, R-2) and upstream of the connecting system and
by means of which articles (Ps-1, Ps-2, etc.) which are transported on the additional entry transporting path (E-3) can be stored on an interim basis.

4. Apparatus according to one of Claims 1 to 3,
**characterized in that**
at least one return path (R-1, R-2) has a diverter (W-1, W-2) and a connecting path (X-1, X-2),
wherein the connecting path (X-1, X-2) is connected to the same entry transporting path (E-1, E-2) as the start of the return path (R-1, R-2),
the connecting path (X-1, X-2) opens out into the entry transporting path (E-1, E-2) downstream of the connecting system and,
by means of the diverter (W-1, W-2), an article (Ps-1, Ps-2, etc.) transported in the return path (R-1 R-2) can be directed optionally onto the additional entry transporting path (E-3) or onto the connecting path (X-1, X-2).

5. Apparatus according to one of Claims 1 to 4,
**characterized in that**
each return path (R-1 R-2), in addition, has a buffer store (P-1, P-2, P-3, P-4)
by means of which
articles (Ps-1, Ps-2, etc.) which are transported on the return path (R-1 R-2) can be stored on an interim basis.

6. Apparatus according to one of Claims 1 to 5,
**characterized in that**
at least one entry transporting path (E-1, E-2) is configured for transporting articles (Ps-1, Ps-2, etc.) such that a gap occurs between in each case two articles - as seen in the transporting direction,
the connecting system comprises a diverter (W-11, W-12, etc.) and a stack-forming arrangement (S-1, S-2, etc.),
by means of the diverter, articles can be optionally redirected out of the entry transporting path (E-1, E-2) into the stack-forming arrangement or left in the entry transporting path,
the stack-forming arrangement (S-1, S-2, etc.) is configured
- for pushing deflected articles (Ps-1, Ps-2, etc.) together such that a plurality of articles - as seen perpendicularly to the transporting direction - at least partially overlap, and
- for transporting the overlapping articles into an exit transporting path.

7. Apparatus according to Claim 6,
**characterized in that**
the apparatus, in addition, comprises a separator (Ve-1, Ve-2) by means of which articles (Ps-1, Ps-2, etc.) which are transported in an overlapping state in the exit transporting path (A-1, A-2) can be separated such that, following separation, they are spaced apart again.

8. Method of processing physical articles (Ps-1, Ps-2, etc.), with the aid of an apparatus which comprises
- at least two processing arrangements (B-1, B-2) for processing articles (Ps-1, Ps-2, etc.)
- at least one pre-handling arrangement (V-1, V-2) for pre-handling the articles (Ps-1, Ps-2, etc.),
- a connecting system (S-1, W-11, S-2, W-3, etc.),
- for each processing arrangement (B-1, B-2) a respective exit transporting path (A-1, A-2),
- for each pre-handling arrangement (V-1, V-2) a respective entry transporting path (E-1, E-2),
- for each entry transporting path (E-1, E-2) a respective return path (R-1 R-2), and
- an additional entry transporting path (E-3),
wherein the method comprises the following steps
- a respective processing arrangement is selected for each article (Ps-1, Ps-2, etc.),
- each article (Ps-1, Ps-2, etc.) is pre-handled by a pre-handling arrangement (V-1, V-2),
- then each article (Ps-1, Ps-2, etc.) is transported to the selected processing arrangement (B-1, B-2) via the entry transporting path (E-1 E-2), which is assigned to the above pre-handling arrangement (V-1, V-2), the connecting system (S-1, W-11, S-2, W-3, etc.) and that exit transporting path (A-1, A-2) which is assigned to the selected processing arrangement (B-1, B-2),
wherein the connecting system introduces each article (Ps-1, Ps-2, etc.) into an exit transporting path (A-1, A-2) from an entry transporting path (E-1, E-2),
when it is established that it is currently not possible for an article (Ps-1, Ps-2, etc.) to be introduced into an exit transporting path (A-1, A-2) from an entry transporting path (E-1, E-2),
- the article is transported past the connecting system (S-1, W-11, S-2, W-3, etc.) into the return path (R-1, R-2) assigned to the entry transporting path (E-1, E-2) and,
- in this return path (R-1, R-2), it is transported to an entry transporting path (E-1, E-2) and to the connecting system (S-1, W-11, S-2, W-3, etc.) or it is deflected into the additional entry transporting path (E-3) and, in the additional entry transporting path (E-3), it is transported to the connecting system (S-1, W-11, S-2, W-3, etc.).

9. Method according to Claim 8,
**characterized in that**
the apparatus has an additional return path (R-3) and,
when it is established that an article (Ps-1, Ps-2, etc.) cannot be processed by the selected processing arrangements (B-1, B-2),
the article (Ps-1, Ps-2, etc.) is discharged from the exit transporting path (A-1, A-2) and is transported, via the additional return path (R-3), to the additional entry transporting path (E-3).

## Revendications

1. Dispositif de traitement d'objets (Ps-1, Ps-2, ... ) physiques, dans lequel le dispositif comprend
- au moins deux dispositifs B-1, B-2) de traitement, pour le traitement des objets ( Ps-1, Ps-2, ... ),
- au moins un dispositif ( V-1, V-2 ) de traitement préalable, pour le traitement préalable des objets ( Ps-1, Ps-2, ... ),
- un système ( S-1 W-11, S-2, W-3, ... ) de liaison,
- pour chaque dispositif B-1, B-2 de traitement, respectivement un trajet A-1, A-2 de transport de sortie et
- pour chaque dispositif V-1, V-2 de traitement préalable, respectivement un trajet E-1, E-2 de transport d'entrée,
dans lequel
- chaque trajet A-1, A-2 de transport de sortie est conformé pour transporter des objets ( Ps-1, Ps-2, ... ) du système de liaison au dispositif B-1, B-2 de traitement associé,
- chaque trajet (E-1, E-2 de transport d'entrée est conformé pour transporter des objets ( Ps-1, Ps-2, ... ) du dispositif ( V-1, V-2 ) de traitement préalable associé au système de liaison,
- le système de liaison met chaque trajet ( E-1, E-2 ) de transport d'entrée en communication avec chaque trajet ( A-1, A-2 ) de transport de sortie, de manière à ce qu'un objet puisse être transporté de chaque dispositif ( V-1 V-2 ) de traitement préalable à chaque dispositif ( B-1, B-2 ) de traitement,
- le dispositif comprend pour chaque trajet ( E-1, E-2 ) de transport d'entrée respectivement un trajet ( R-1, R-2 ) de retour ayant un début ( W-3, W-5 ) et une fin ( K-5, K-4 ),
- le début du trajet de retour communique avec le trajet ( E-1, E-2 ) de transport de retour associé et la fin du trajet de retour avec au moins l'un des trajets ( E-1, E-2 ) de transport d'entrée, de manière à
- ce que le début (W3, W-5) du trajet de retour soit disposé en aval du système de liaison et la fin ( K-5, K-4 ) du trajet de retour en amont du système de liaison,
**caractérisé en ce que**
le dispositif comporte un trajet (E-3) de transport d'entrée supplémentaire qui est conformé pour transporter des objets ( Ps-1, Ps-2, ... ) au système de liaison, et
la fin de chaque trajet ( R-1, R-2 ) de retour débouche en amont du système de liaison dans le trajet (E-3) de transport d'entrée supplémentaire.

2. Dispositif suivant la revendication 1,
**caractérisé en ce que**
le dispositif comporte un trajet (R-3) de retour supplémentaire qui communique avec chaque trajet (A-1, A-2 ) de transport de sortie et avec le trajet ( E-3 ) de transport d'entrée supplémentaire et qui est conformé pour le transport d'objets ( Ps-1, Ps-2, ... ),
le trajet (R-3) de retour supplémentaire débouchant en amont du système de liaison dans le trajet (E-3) de transport d'entrée supplémentaire.

3. Dispositif suivant la revendication 1 ou la revendication 2,
**caractérisé en ce que**
le trajet ( E-3 ) de transport d'entrée supplémentaire comporte un accumulateur ( P-5 ) tampon,
qui est disposé en aval de la fin de chaque trajet ( R-1, R-2 ) de retour et en amont du système de liaison et
qui est conformé pour accumuler intermédiairement des objets ( Ps-1, Ps-2, ... ) qui sont transportés sur le trajet ( E-3 ) de transport d'entrée supplémentaire.

4. Dispositif suivant l'une des revendications 1 à 3,
**caractérisé en ce que**
au moins un trajet ( R-1, R-2 ) de retour comporte un aiguillage W-1, W-2 et un trajet X-1, X-2 de liaison,
dans lequel le trajet X-1, X-2 ) de liaison communique avec le même trajet ( E-1, E-2 ) de transport d'entrée que le début du trajet ( R-1, R-2 ) de retour,
le trajet ( X-1, X-2 ) de liaison débouche en aval du système de liaison dans le trajet ( E-1, E-2 ) de transport d'entrée et
l'aiguillage ( W-1, W-2 ) est conformé pour conduire un objet ( Ps-1, Ps-2, ... ) transporté dans le trajet ( R-1, R-2 ) de retour au choix sur le trajet ( E-3 ) de transport d'entrée supplémentaire ou sur le trajet ( X-1, X-2 ) de liaison.

5. Dispositif suivant l'une des revendications 1 à 4,
**caractérisé en ce que**
chaque trajet ( R-1, R-2 ) de retour comporte supplémentairement un accumulateur ( P-1, P-2, P-3, P-4 ) tampon,
qui est conformé pour
accumuler intermédiairement des objets ( Ps-1, Ps-2, ... ) qui y sont transportés sur le trajet ( R-1, R-2 ) de retour.

6. Dispositif suivant l'une des revendications 1 à 5,
**caractérisé en ce que**
au moins un trajet ( E-1, E-2 ) de transport d'entrée est conformé pour transporter des objets ( Ps-1, Ps-2, ... ), de manière à ce qu'il se produise une lacune considérée dans le sens de transport entre respectivement deux objets, le système de liaison comprend un aiguillage ( W-11, W-12, ... ) et un dispositif ( S-1, S-2, ... ) de formation d'une pile,
l'aiguillage est conformé pour, au choix, dévier des objets du trajet ( E-1, E-2 ) de transport d'entrée dans le dispositif de formation d'une pile ou les laisser dans le trajet de transport d'entrée,
le dispositif ( S-1, S-2, ... ) de formation d'une pile est conformé pour
- rassembler des objets ( Ps-1, Ps-2, ... ) déviés, de manière à ce que plusieurs objets se chevauchent, au moins partiellement, considérés perpendiculairement à la direction de transport, et
- à transporter les objets qui se chevauchent dans un trajet de transport de sortie.

7. Dispositif suivant la revendication 6,
**caractérisé en ce que**
le dispositif comprend supplémentairement un dispositif ( Ve-1, Ve-2 ) d'individualisation,
qui est conformé pour individualiser des objets (Ps-1, Ps-2, ... ) qui y sont transportés en se chevauchant dans le trajet ( A-1, A-2 ) de transport de sortie, de manière à ce qu'il produise à nouveau un intervalle entre eux après l'individualisation.

8. Procédé de traitement d'objets ( Ps-1, Ps-2, ... ) physiques à l'aide d'un dispositif qui comprend
- au moins deux dispositifs ( B-1, B-2 ) de traitement, pour le traitement des objets ( Ps-1, Ps-2, ... ),
- au moins un dispositif ( V-1, V-2 ) de traitement préalable, pour le traitement préalable des objets ( Ps-1, Ps-2, ... ),
- un système ( S-1, W-11, S-2, W-3, ... ) de liaison,
- pour chaque dispositif ( B-1, B-2 ) de traitement, respectivement un trajet ( A-1, A-2 ) de transport de sortie,
- pour chaque dispositif ( V-1, V-2 ) de traitement préalable, respectivement un trajet ( E-1, E-2 ) de transport d'entrée,
- pour chaque trajet ( E-1, E-2 ) de transport d'entrée, respectivement un trajet ( R-1, R-2 ) de retour et
- un trajet ( E-3 ) de transport d'entrée supplémentaire,
dans lequel le procédé comprend les stades de procédé, dans lesquels
- on sélectionne pour chaque objet ( Ps-1, Ps-2, ... ) respectivement un dispositif de traitement,
- on traite au préalable chaque objet ( Ps-1, Ps-2, ... ) par un dispositif ( V-1, V-2 ) de traitement préalable,
- on transporte ensuite chaque objet ( Ps-1, Ps-2, ... ) par le trajet ( E-1, E-2 ) de transport d'entrée associé à ce dispositif ( V-1, V-2 ) de traitement préalable par le système ( S-1, W-11, S-2, W-3, ... ) de liaison et par le trajet ( A-1, A-2 ) de transport de sortie qui est associé au dispositif ( B-1, B-2 ) de traitement sélectionné au dispositif ( B-1, B-2 ) de traitement sélectionné
dans lequel le système de liaison fait entrer chaque objet ( Ps-1, Ps-2, ... ) d'un trajet ( E-1, E-2 ) de transport d'entrée dans un trajet ( A-1, A-2 ) de transport de sortie,
ensuite, si l'on constate qu'une entrée d'un objet ( Ps-1, Ps-2, ... ) d'un trajet ( E-1, E-2 ) de transport d'entrée dans un trajet ( A-1, A-2 ) de transport de sortie n'est pas possible présentement,
- l'objet est transporté en contournant le système ( S-1, W-11, S-2, W-3, ... ) de liaison dans le trajet ( R-1, R-2 ) de retour qui est associé au trajet ( E-1, E-2 ) de transport d'entrée,
- dans ce trajet ( R-1, R-2 ) de retour, est transporté à un trajet ( E-1, E-2 ) de transport d'entrée et au système ( S-1, W-11, S-2, W-3, ... ) de liaison ou est dévié dans le trajet ( E-3 ) de transport d'entrée supplémentaire et est transporté dans le trajet ( E-3 ) de transport d'entrée supplémentaire au système ( S-1, W-11, S-2, W-3, ... ) de liaison.

9. Procédé suivant la revendication 8,
**caractérisé en ce que**
le dispositif comporte un trajet (R-3) de retour supplémentaire et
si l'on constate qu'un objet ( Ps-1, Ps-2, ... ) ne peut pas être traité par les dispositifs ( V-1, V-2 ) de traitement sélectionnés,
on fait sortir l'objet ( Ps-1, Ps-2, ... ) du trajet ( A-1, A-2 ) de transport de sortie et on le transporte par le trajet ( R-3 ) de retour supplémentaire au trajet ( E-3 ) de transport d'entrée supplémentaire.
